# EUROPÄISCHE PATENTSCHRIFT

(11) **EP 4 001 145 B1**
(45) Veröffentlichungstag und Bekanntmachung des Hinweises auf die Patenterteilung: **30.08.2023**
(21) Anmeldenummer: 21204398.8
(22) Anmeldetag: 25.10.2021
(51) Int. Cl.: B65D 5/49

(54) **GEFACHE ZUR AUFBEWAHRUNG UND ZUM TRANSPORT VON GEGENSTÄNDEN UND VERPACKUNGSANORDNUNG**
COMPARTMENTS FOR STORING AND TRANSPORTING CONTAINERS AND PACKAGING SYSTEM
COMPARTIMENT DE STOCKAGE ET DE TRANSPORT D'OBJETS ET SYSTÈME D'EMBALLAGE

(30) Priorität: 13.11.2020 DE 102020130043
(43) Veröffentlichungstag der Anmeldung: 25.05.2022
(73) Patentinhaber: Blenk Verpackung & Logistik GmbH & Co. KG, 65606 Villmar-Aumenau (DE)
(72) Erfinder: Ruffini, Ralf, 65555 Limburg (DE)
(74) Vertreter: Charrier Rapp & Liebau

(56) Entgegenhaltungen:
- DE-A1- 1 536 112
- FR-A1- 2 737 186
- KR-B1- 101 003 549
- US-A- 3 059 825

## Beschreibung

Die Erfindung betrifft ein Gefache zur Aufbewahrung und zum Transport von Gegenständen nach dem Oberbegriff des Anspruchs 1 sowie eine Verpackungsanordnung mit einem derartigen Gefache.

Aus dem Stand der Technik sind eine Vielzahl von Kartonagen und Faltkartons zur Aufbewahrung und zum Transport von Gegenständen, insbesondere von Flaschen, bekannt. So beschreibt die DE 20 2012 005 327 U1 einen Faltkarton für mehrere Flaschen, welche in benachbarten Aufnahmeräumen angeordnet sind, wobei Trennwände vorgesehen sind, um benachbarte Aufnahmeräume zu beabstanden und somit eine Federungswirkung zu erzielen. Gegenstand der DE 20 2008 013 208 U1 ist eine Innenverpackung aus Karton zum stoßsicheren Verpacken von Flaschen, wobei die Innenverpackung im Wesentlichen quaderförmig ist und die Flasche klemmend aufnimmt und wobei ein nach innen gerichteter Falz zum klemmenden Einfügen in eine Außenverpackung mit Ausnehmungen in den Eckbereichen dieses Falzes angeordnet ist. Hierdurch ist die Flasche besser stoßgeschützt und es lassen sich Flaschen verschiedenen Durchmessers verpacken und transportieren. Die DE 203 18 053 U1 zeigt eine Verpackung zur Aufbewahrung und zum Transport von Gegenständen mit einer quaderförmigen Außenverpackung bestehend aus mit Ausnehmungen versehenen und über diese in einander greifende Kartonelemente, wobei die freien Enden jedes Kartonelements miteinander verbindbar sind.

Einen ähnlichen Gegenstand zeigen die US 3 059 825 A und die DE 20 023 152 U1.

Die bekannten Flaschenverpackungen und Kartonagen bieten jedoch noch immer keinen optimalen Schutz gegen äußere Stöße, welche z.B. beim Werfen oder Umfallen der befüllten Kartons auf dem Transportwege entstehen können. Darüber hinaus werden bei den bekannten Kartonverpackungen große Materialmengen benötigt und es können in der Regel nur eine gerade Anzahl von Flaschen in einem größeren Karton abgepackt werden.

Es besteht somit die Aufgabe, ein Gefache zur Aufbewahrung und zum Transport von Gegenständen, insbesondere von Flaschen, innerhalb einer quaderförmigen Außenverpackung so weiterzubilden, dass eine optimale Bruchsicherheit der transportierten Gegenstände auch bei unsanftem Umgang mit der Außenverpackung gewährleistet wird, wobei nur ein geringer Materialbedarf vorhanden ist.

Gelöst wird diese Aufgabe mit den kennzeichnenden Merkmalen des Anspruchs 1. Vorteilhafte Ausgestaltungen und eine Verpackungsanordnung unter Verwendung eines derartigen Gefaches sind den Unteransprüchen entnehmbar.

Das erfindungsgemäße Gefache zur Aufbewahrung und zum Transport von Gegenständen innerhalb einer quaderförmigen Außenverpackung weist mehrere mit Halbschlitzen versehene und über diese Halbschlitze ineinandergreifende Kartonelemente auf, wobei die freien Enden jedes Kartonelements unter Bildung eines topologischen Rings miteinander verbunden sind, wobei ein erstes Kartonelement eine quadratische Draufsicht mit einer Seitenlänge von 3 (willkürlich gewählten) Einheiten aufweist, wobei ein zweites und ein drittes Kartonelement jeweils zu einer rechteckigen Draufsicht mit einer Seitenlänge von einer bzw. fünf Einheiten gefaltet sind und nacheinander auf das erste Kartonelement gesteckt werden können.

Unter einem topologischen Ring ist hierbei jede beliebige Form zu verstehen, bei der die freien Enden des jeweiligen Kartonelements sich berühren und an Ihrem Berührungspunkt miteinander verbunden sind. Der topologische Ring muss nicht ringförmig sein, sondern kann, wie nachfolgend dargestellt auch quadratischen oder rechteckigen Querschnitt aufweisen.

Hierbei ist das dritte Kartonelement vorzugsweise orthogonal zu dem zweiten Kartonelement angeordnet.

Die Verbindung der freien Enden der Kartonelemente, bei der Bildung des topologischen Rings kann beispielsweise eine Klebe-, Steck- oder Faltverbindung sein.

Vorzugsweise erstreckt sich jeder Halbschlitz über die hälftige Höhe des jeweiligen Kartonelements.

Jeder Halbschlitz weist an seinem randseitigen Ende vorzugsweise eine Erweiterung auf.

Gegenstand der Erfindung ist auch eine Verpackungsanordnung für Gegenstände mit einem derartigen Gefache, wobei das Gefache mit den Kartonelementen in einem Winkel von ca. 45 ° zu den Wandungen der Außenverpackung verläuft.

Vorteilhafterweise besteht auch die Außenverpackung aus Karton.

Ein Ausführungsbeispiel der Erfindung wird im Folgenden unter Bezugnahme auf die begleitenden Zeichnungen näher erläutert. Diese zeigen:
- **Fig. 1**: einen Aufriss einer Außenverpackung, in welche das erfindungsgemäße Gefache eingefügt wird;
- **Fig. 2**: einen Aufriss von drei Kartonelementen, welche eine Ausführungsform des erfindungsgemäßen Gefaches bilden;
- **Fig. 3a**: ein erstes Kartonelement zur Bildung des Gefaches, aufgefaltet, halb zusammengefaltet sowie gefaltet und verschlossen;
- **Fig. 3b**: ein zweites Kartonelement zur Bildung des Gefaches, aufgefaltet, halb zusammengefaltet sowie gefaltet und verschlossen;
- **Fig. 3c**: ein drittes Kartonelement zur Bildung des Gefaches, aufgefaltet, halb zusammengefaltet sowie gefaltet und verschlossen;
- **Fig. 3d**: die drei übereinander angeordneten Kartonelemente aus den Figuren 3a, 3b und 3c in Explosionsdarstellung vor dem Zusammenstecken zu einem Gefache;
- **Fig. 4**: das gemäß Fig. 3d zusammengesteckte Gefache beim Einfügen in die zusammengefaltete Außenverpackung gemäß Figur 1; und
- **Fig. 5**: Eine Draufsicht auf das in der offenen Außenverpackung befindliche Gefache.

Figur 1 zeigt einen Aufriss einer Außenverpackung 1, wie sie nach dem Stand der Technik bereits bekannt ist und in einer Vielzahl von Anwendungsfällen als Kartonverpackung oder Kartonage verwendet wird. Die Außenverpackung 1 besteht aus Karton und lässt sich in bekannter Weise zusammenfalten, so dass der in Figur 4 unten dargestellte (geöffnete) Karton entsteht. Ein näheres Eingehen auf die entsprechende Faltungstechnik erscheint nicht geboten, da es sich bei der Außenverpackung gemäß Figur 1 um ein Standardprodukt handelt.

Das eigentliche Gefache, welches in die Außenverpackung 1 gemäß Figur 1 eingesetzt wird, zeigt im Aufriss die Figur 2. In Figur 2 sind die drei Kartonelemente, 6, 7 und 8, welche das erfindungsgemäße Gefache bilden, in einer Figur dargestellt, was mit dem Herstellungsprozess zusammenhängt. Vorzugsweise können nämlich alle drei Kartonelemente 6, 7 und 8 auf einer Maschine gefertigt werden, wobei die in Figur 2 horizontal verlaufenden Trennlinien bereits Bruchlinien sind, entlang derer die drei Kartonelemente 6, 7 und 8 anschließend ohne weiteres voneinander getrennt werden können.

Alle drei Kartonelemente 6, 7 und 8 weisen die gleiche Höhe H auf, die in Figur 2 links eingezeichnet ist.

Ferner sind alle drei Kartonelemente 6, 7 und 8 entlang ihrer Breite (in Figur 2 von links nach rechts verlaufend) in virtuelle Einheiten E unterteilt, und zwar, abgesehen von den freien Enden 6A, 6B, 7A, 7B, 8A und 8B der Kartonelemente 6, 7 und 8 in zwölf derartiger virtueller Einheiten E. Bei den virtuellen Einheiten E handelt es sich um Längeneinheiten, die für die Anordnung der weiter unten zu erörternden Halbschlitze 3, 4 und 5 sowie für die spätere Falzung der Kartonelemente 6, 7 und 8 maßgeblich sind.

In Figur 2 eingezeichnet sind Halbschlitze 3 (für das zweite Kartonelement 6), 4 (für das dritte Kartonelement 7) und 5 für das erste Kartonelement 8. Die Halbschlitze 3, 4 und 5 erstrecken sich jeweils von einer Längsseite (in Figur 2 von rechts nach links verlaufend) des jeweiligen Kartonelements 6, 7 bzw. 8 bis zur Mitte (also der hälftigen Höhe H) des jeweiligen Kartonelements 6, 7 bzw. 8. Die Halbschlitze 3, 4 und 5 weisen an ihren randseitigen Enden jeweils eine Erweiterung 9 auf, welche beim späteren Zusammenstecken der Kartonelemente 6, 7 und 8 zu einen Gefache hilfreich ist.

Figur 2 zeigt (ohne Bezugszahlen) vertikal, also in Richtung der Höhe H der einzelnen Kartonelemente 6, 7 und 8 verlaufende Falzlinien. Entlang dieser Falzlinien werden die Kartonelemente 6, 7 und 8 nach Ihrer Trennung gefalzt.

An den in Figur 2 rechts dargestellten freien Enden 6A, 7A und 8A weisen die Kartonelemente 6, 7 bzw. 8 Laschen 10 auf. An ihren gegenüberliegenden freien Enden 6B, 7B bzw. 8B weisen die Kartonelemente 6, 7 bzw. 8 sich jeweils über die gesamte Höhe H der Kartonelemente 6, 7 bzw. 8 verlaufende Hervorstehungen 11 auf, welche in ihrer Mitte Ausnehmungen 12 haben, deren Breite etwas größer ist als die Breite der Laschen 10, so dass die Kartonelemente 6, 7 und 8 nach dem Zusammenfalten unter Bildung eines topologischen Rings dadurch stabilisiert werden können, dass die Laschen 10 in die Ausnehmungen 12 eingeführt werden.

Zur Erstellung des Gefaches werden die in Figur 2 dargestellten Kartonelemente 6, 7 und 8 zunächst entlang der sie verbindenden horizontalen Bruchlinien voneinander getrennt und anschließend entlang der gestrichelt dargestellten Falzlinie jeweils in die gleiche Richtung gefaltet, so dass sich jeweils die freien Enden 6A und 6B, 7A und 7B sowie 8A und 8B berühren. Es ist erkennbar, dass das erste Kartonelement 8, bei dem die benachbarten Falzlinien jeweils einen Abstand von drei Einheiten E aufweisen, im Ergebnis einen, von oben betrachtet, quadratischen Querschnitt mit einer Seitenlänge von drei Einheiten E aufweist. Ferner ist ersichtlich, dass das zweite und dritte Kartonelement 6 bzw. 7 nach dem Zusammenfalten, von oben betrachtet, jeweils einen rechteckigen Querschnitt mit einer Länge von fünf Einheiten E und einer Breite von einer Einheit E aufweisen.

Der Vorgang des Falzens und Zusammenfügens der freien Enden ist in den Figuren 3a, 3b und 3c im Einzelnen dargestellt, wobei Figur 3b das erste Kartonelement 8, Figur 3a das zweite Kartonelement 6 und Figur 3c das dritte Kartonelement 7 zeigt. In den Figuren 3a, 3b und 3c jeweils oben dargestellt sind die Kartonelemente 6, 7 und 8 mit angedeuteten Falzungen um die in Figur 2 gestrichelt dargestellten Falzlinien. Außerdem sind die Hervorstehungen 11, in welchen die Ausnehmungen 12 angeordnet sind, bereits umgefalzt. In Figur 3 in der mittleren Ebene, also nach den oberen, nach unten weisenden Pfeilen, sind die Kartonelemente 6, 7 und 8 bereits nahezu zusammengefaltet dargestellt, jedoch noch nicht geschlossen. Die freien Enden 6A und 6B, 7A und 7B sowie 8A und 8B stehen sich also noch gegenüber und die Laschen 10 sind noch nicht in die Ausnehmungen 12 eingefügt.

In Figur 3 unten sind die Kartonelemente 6, 7 und 8 durch Einfügen der Laschen 10 in die Ausnehmungen 12 fertiggestellt und weisen rechteckige bzw. quadratische Grundform auf.

Die Halbschlitze 3, 4 und 5 sind nun derart in den Kartonelementen 6, 7 und 8 angeordnet, dass zunächst das zweite Kartonelement 6 von unten in das erste Kartonelement 8 eingeschoben werden kann. Hierbei greifen die Seitenwände des ersten Kartonelements 8 in die diesem zugewendeten Halbschlitze 3 des zweiten Kartonelements 1 ein, so dass die zusammengefügten Kartonelemente 6 und 8 insgesamt die Höhe H aufweisen. Anschließend können die zusammengefügten Kartonelemente 6 und 8 mit dem dritten Kartonelement 7 zusammengefügt werden, indem sie gemeinsam darauf geschoben werden, wobei die unteren Halbschlitze des zweiten Kartonelements 6 in die nach oben gerichteten Halbschlitze des dritten Kartonelements 7 eingreifen und anschließend die in Figur 4 dargestellte Struktur aus den drei miteinander verbundenen Kartonelementen 6, 7 und 8 entsteht. Diese Struktur, nämlich das Gefache, kann dann in die in Figur 4 ebenfalls dargestellte Außenverpackung 1 eingefügt werden, welche in Figur 5, zusammen mit dem Gefache, von oben dargestellt ist. Wie man aus Figur 5 erkennen kann, laufen die Seitenwände der Kartonelemente 6, 7 und 8 des Gefaches in einem Winkel von ca. 45 ° zu den Seitenwänden der Außenverpackung 1. Hierdurch ergibt sich zum einen die Möglichkeit, eine ungerade Anzahl von Gegenständen, z.B. Flaschen, in die jeweiligen Fächer einzufügen. Zum anderen ist ersichtlich, dass eine sehr gute Stoßfestigkeit gegeben ist, weil die Kraft beim Fall des Kartons immer von zwei Seitenwandungen aufgenommen wird. Auch ist ersichtlich, dass zur Erstellung des Gefaches nur wenig Material verbraucht wird.

Neben dem genannten Ausführungsbeispiel sind eine Vielzahl weiterer Ausführungsbeispiele denkbar, welche gemeinsam haben, dass mehrere Kartonelemente jeweils unter Bildung eines topologischen Rings gefaltet und anschließend miteinander verbunden werden.

## Patentansprüche

1. Gefache zur Aufbewahrung und zum Transport von Gegenständen innerhalb einer quaderförmigen Außenverpackung (1) , bestehend aus mit Halbschlitzen (3, 4, 5) versehenen und über diese Halbschlitze (3, 4, 5) ineinandergreifenden Kartonelementen (6, 7, 8), wobei die freien Enden (6A, 6B; 7A, 7B; 8A, 8B) jedes Kartonelements (6, 7, 8) unter Bildung eines topologischen Rings miteinander verbunden sind, **dadurch gekennzeichnet, dass** ein erstes Kartonelement (8) zu einer quadratischen Draufsicht mit einer Seitenlänge von drei Einheiten (E) gefaltet ist und ein zweites (6) und ein drittes Kartonelement (7) jeweils zu einer rechteckigen Draufsicht mit einer Seitenlänge von einer bzw. fünf Einheiten (E) gefaltet sind.

2. Gefache nach Anspruch 1, **dadurch gekennzeichnet, dass** das dritte Kartonelement (7) orthogonal zu dem zweiten Kartonelement (6) angeordnet ist.

3. Gefache nach einem der voranstehenden Ansprüche, **dadurch gekennzeichnet, dass** die Verbindung der freien Enden (6A, 6B; 7A, 7B; 8A, 8B) der Kartonelemente (6, 7, 8) eine Klebe-, Steck- oder Faltverbindung ist.

4. Gefache nach einem der voranstehenden Ansprüche, **dadurch gekennzeichnet, dass** sich jeder Halbschlitz (3, 4, 5) über die hälftige Höhe (H) des Kartonelements (6, 7, 8) erstreckt.

5. Gefache nach einem der voranstehenden Ansprüche, **dadurch gekennzeichnet, dass** jeder Halbschlitz (3, 4, 5) an seinem randseitigen Ende eine Erweiterung (9) aufweist.

6. Verpackungsanordnung für Gegenstände mit einem Gefache nach einem der voranstehenden Ansprüche, **dadurch gekennzeichnet, dass** das Gefache mit den Kartonelementen (6, 7, 8) in einem Winkel von ca. 45° zu der Außenverpackung (1) verläuft.

7. Verpackungsanordnung nach Anspruch 6, **dadurch gekennzeichnet, dass** die Außenverpackung (1) aus Karton besteht.

## Claims

1. Compartment for storing and transporting articles within a cuboid outer packaging (1), consisting of cardboard elements (6, 7, 8) provided with half-slots (3, 4, 5) and interlocking via these half-slots (3, 4, 5), the free ends (6A, 6B; 7A, 7B; 8A, 8B) of each cardboard element (6, 7, 8) are interconnected to form a topological ring, **characterized in that** a first cardboard element (8) is folded into a square top view with a side length of three units (E) and a second (6) and a third cardboard element (7) are each folded into a rectangular top view with a side length of one and five units (E), respectively.

2. Compartment according to claim 1, **characterized in that** the third cardboard element (7) is arranged orthogonally to the second cardboard element (6).

3. Compartment according to one of the preceding claims, **characterized in that** the connection of the free ends (6A, 6B; 7A, 7B; 8A, 8B) of the cardboard elements (6, 7, 8) is a glued, plugged or folded connection.

4. Compartment according to one of the preceding claims, **characterized in that** each half-slot (3, 4, 5) extends over half the height (H) of the cardboard element (6, 7, 8).

5. Compartment according to one of the preceding claims, **characterized in that** each half-slot (3, 4, 5) has a widening (9) at its edge end.

6. Packaging arrangement for articles with a compartment according to one of the preceding claims, **characterized in that** the compartment with the cardboard elements (6, 7, 8) runs at an angle of about 45° to the outer packaging (1).

7. Packaging arrangement according to claim 6, **characterized in that** the outer packaging (1) consists of cardboard.

## Revendications

1. Compartiment destiné à conserver et transporter des objets à l'intérieur d'un emballage extérieur (1) parallélépipédique, composé par des éléments en carton (6, 7, 8) dotés de demi-entailles (3, 4, 5) et imbriqués les uns dans les autres via ces demi-entailles (3, 4, 5), dans lequel les extrémités libres (6A, 6B, 7A, 7B, 8A, 8B) de chaque élément en carton (6, 7, 8) sont reliées ensemble pour former un anneau topologique, **caractérisé en ce qu'**un premier élément en carton (8) est plié pour former une vue de dessus quadratique avec une longueur latérale de trois unités (E), et un deuxième (6) et un troisième élément en carton (7) sont respectivement pliés pour former une vue de dessus rectangulaire avec une longueur latérale d'une ou cinq unités (E).

2. Compartiment selon la revendication 1, **caractérisé en ce que** le troisième élément en carton (7) est agencé perpendiculairement au deuxième élément en carton (6).

3. Compartiment selon l'une des revendications précédentes, **caractérisé en ce que** la liaison des extrémités libres (6A, 6B, 7A, 7B, 8A, 8B) des éléments en carton (6, 7, 8) est une liaison par collage, par raccordement ou par pliage.

4. Compartiment selon l'une des revendications précédentes, **caractérisé en ce que** chaque demi-entaille (3, 4, 5) s'étend sur la moitié de la hauteur (H) de l'élément en carton (6, 7, 8).

5. Compartiment selon l'une des revendications précédentes, **caractérisé en ce que** chaque demi-entaille (3, 4, 5) présente un élargissement (9) au niveau de son extrémité du côté du bord.

6. Agencement d'emballage pour des objets avec un compartiment selon l'une des revendications précédentes, **caractérisé en ce que** le compartiment avec les éléments en carton (6, 7, 8) se déroule selon un angle d'environ 45° par rapport à l'emballage extérieur (1).

7. Agencement d'emballage selon la revendication 6, **caractérisé en ce que** l'emballage extérieur (1) se compose de carton.
